# EUROPÄISCHE PATENTSCHRIFT

(11) **EP 2 634 131 B1**
(45) Veröffentlichungstag und Bekanntmachung des Hinweises auf die Patenterteilung: **16.03.2016**
(21) Anmeldenummer: 12192419.5
(22) Anmeldetag: 13.11.2012
(51) Int. Cl.: B66F 5/04, B66F 7/16

(54) **Bedienungsvorrichtung für einen Grubenheber**
Control device for a pit jack
Dispositif de commande pour un vérin de fosse

(30) Priorität: 02.03.2012 DE 202012002098 U
(43) Veröffentlichungstag der Anmeldung: 04.09.2013
(73) Patentinhaber: BlitzRotary GmbH, 78199 Bräunlingen (DE)
(72) Erfinder: Schmitt, Wolf-Erik, 78166 Donaueschingen (DE); Angst, Bernhard, 79848 Bonndorf (DE); Franz, Andreas, 78048 Villingen-Schwenningen (DE)
(74) Vertreter: Westphal, Mussgnug & Partner Patentanwälte mbB

(56) Entgegenhaltungen:
- EP-A1- 0 298 451
- EP-A1- 2 316 778
- CN-Y- 2 730 844
- DE-A1- 3 235 829
- US-A- 3 817 401
- US-A- 5 284 321
- US-A- 5 681 029

## Beschreibung

Die vorliegende Erfindung betrifft eine Bedienungsvorrichtung für einen Grubenheber gemäß dem Oberbegriff des Anspruchs 1.

Grubenheber und Bedienungsvorrichtungen für Grubenheber sind allgemein bekannt. Grubenheber werden insbesondere in Werkstattgruben eingesetzt, um Fahrzeuge für Reparatur und Wartungsarbeiten über die Arbeitsgruben anzuheben. Der Hubzylinder ist üblicherweise in der Grube in Längs- und Querrichtung verfahrbar eingebaut. Es gibt bodenfahrbare Grubenheber, die auf dem Gruben- oder Werkstattboden stehen, oder auch hängende Heber, die in Grubenprofilen eingebaut sind. Die Bedienelemente für den Grubenheber, wie Bedientasten, Ablassventil oder Handpumpe, sind normalerweise auf einer Bedienseite angeordnet.

Der Grubenheber, der in der Regel mittig in der Grube angeordnet ist und diese somit in zwei Zugangsbereiche für den Mechaniker teilt, stellt ein Hindernis für diesen dar. Der Mechaniker ist bei den Reparaturarbeiten oft gezwungen, von der Bedienseite und dem ersten Zugangsbereich, von denen er die Bedienelemente des Grubenhebers problemlos erreicht, in den zweiten Zugangsbereich auf die andere Grubenseite zu wechseln. Erfordern die Arbeiten des Mechanikers, die in dem zweiten Zugangsbereich auszuführen sind, den Grubenheber einmal oder sogar mehrmals zu bedienen, ist der Mechaniker gezwungen, zwischen den zwei Zugangsbereichen zu wechseln. Dies ist umständlich, mühsam und zeitaufwendig.

Die DE 10 2008 047 089 A1 versucht dieses Problem mit einer Fernbedienung zu lösen, welche mittels wenigstens einer Steuerleitung mit dem Aktuator der Hebebühne bzw. Grubenheber verbunden ist. Der Mechaniker kann die Fernbedienung ständig mit sich führen oder nahe des Grubenhebers zwischen den zwei Zugangsbereichen der Grube so platzieren, dass diese beidseitig erreichbar ist. Dies hat allerdings den Nachteil, dass die Steuerleitung oder sogar die Steuerleitungen eine Unfallgefahr darstellen und ständig mitgeführt werden müssen. Auch können nicht alle Funktionen problemlos mit einer Fernbedienung betätigt werden, beispielsweise wie die einer Handpumpe.

Bei der DE 20 2009 005 661 U1 kommt eine drahtlose Antriebssteuerung zum Einsatz. Der Nachteil einer Fernbedienung ohne Steuerleitungen ist insbesondere deren Betriebssicherheit, die durch Störungen bei der drahtlosen Signalübertragung oder der Energieversorgung auftreten können. Aber auch die Möglichkeit, diese beim Wechseln zwischen den zwei Zugangsbereichen zu vergessen und liegen zu lassen. Wie bereits oben erwähnt, wären Funktionen wie die einer Handpumpe ohne Verbindung durch eine Druckleitung nicht ausführbar. Die US 5284321 offenbart einen Grubenheber nach dem Oberbegriff des Anspruchs 1.

Der vorliegenden Erfindung liegt daher die Aufgabe zugrunde, den Bedienkomfort und die Betriebssicherheit eines Grubenhebers zu verbessern.

Bei einer Bedienungsvorrichtung für einen Grubenheber der eingangs beschriebenen Art, der eine erste Bedienseite aufweist, wobei die Bedienungsvorrichtung auf der ersten Bedienseite an einem Hubzylinder und/oder an einem Fahrgestell angeordnet ist und über mehrere Betätigungselemente verfügt, wird die Aufgabe erfindungsgemäß dadurch gelöst, dass an einer zweiten Bedienseite eine zweite Bedienungsvorrichtung mit mindestens einem der Betätigungselemente angeordnet ist.

Ein Grubenheber mit einer zweiseitigen Bedienungsvorrichtung hat den Vorteil, dass der Mechaniker den Grubenheber auch aus dem zweiten der zwei Zugangsbereiche der Werkstattgrube bedienen kann, der dem ersten Zugangsbereich bzw. der ersten Bedienseite gegenüberliegt. Eine doppelte Ausführung der Betätigungselemente erhöht zudem die Betriebssicherheit, da der Grubenheber bei einem Ausfall eines Betätigungselements immer noch über das gleiche Betätigungselement auf der anderen der zwei Bedienseiten bedient werden kann. Auch können Funktionen, welche die Muskelkraft des Bedieners erfordern, wie die einer Handpumpe, problemlos ausgeführt werden.

Vorteilhafte Weiterbildungen der Erfindung sind in den Unteransprüchen angeben.

Gemäß einer erfinderischen Weiterbildung liegt die zweite Bedienseite der ersten Bedienseite gegenüber. Dies wird im Normalfall die vorteilhafteste Anordnung der Bedienseiten zueinander sein, bei der die Bedienungsvorrichtung am Grubenheber in dem Bereich, wo dieser die Werkstattgrube in zwei Zugangsbereiche unterteilt, von beiden Zugangsbereichen aus bedienerfreundlich zugänglich ist.

Gemäß einer erfinderischen Ausführungsform weist die Bedienungsvorrichtung zumindest auf einer der zwei Bedienseiten mindestens eine der folgenden Betätigungselemente auf: Tasten zum Heben und Senken, Ablassventile, Handpumpen, Elektroschalter. Sie kann Handgriffe zum Verfahren des Grubenhebers aufweisen. Die Verteilung der Betätigungselemente auf den zwei Bedienseiten kann je nach Einsatzhäufigkeit und Kostenaufwand optimiert werden. Beispielsweise wäre es nicht erforderlich, eine Handpumpe von beiden Bedienseiten aus zugänglich zu machen, wenn diese nur als Ersatz für den Ausfall einer elektromotorischen Pumpe gedacht ist, die beidseitig über Elektroschalter bedienbar ist. Handgriffe, die zum manuellen Verfahren des Grubenhebers in der Grube gedacht sind, sollten jedenfalls beidseitig verfügbar sein.

Gemäß einer weiteren Ausführungsform ist als Betätigungselemeht mindestens ein Handhebel und/oder Fußhebel vorgesehen. Bei einem hängenden Grubenheber ist die Bedienung mittels Handhebel besonders vorteilhaft, bei einem auf dem Grubenboden fahrbaren Grubenheber die Bedienung mittels Fußhebel.

Zur weiteren vorteilhaften Ausgestaltung ist mindestens ein Betätigungselement als ein umlaufender Griff ausgebildet. Ein umlaufender Griff, insbesondere zum manuellen Verfahren des Grubenhebers in der Grube, hat den Vorteil, dass er von jeder Bedienseite her greifbar ist. Dies ist bei einem hängenden Grubenheber zum Verfahren in Richtung quer zur Länge der Grube besonders vorteilhaft, bei einem auf dem Boden fahrbaren Grubenheber gegebenenfalls sogar zum Verfahren in jede Richtung.

Vorzugsweise ist die Bedienungsvorrichtung an allen möglichen Ausführungsformen von Grubenhebern anordenbar, wie an Grubenhebern, die mittels eines Fahrgestells fahrbar auf einem Grubenboden stehen oder fahrbar an Grubenprofilen hängen.

Weitere Einzelheiten, Merkmale und Vorteile des Gegenstandes der Erfindung ergeben sich aus der nachfolgenden Beschreibung der zugehörigen Figuren, in denen beispielhaft bevorzugte Ausführungsbeispiele der Erfindung dargestellt sind. Die der Beschreibung und den Zeichnungen zu entnehmenden Merkmale können einzeln für sich oder zu mehreren in beliebiger Kombination erfindungsgemäß angewandt werden. In den Zeichnungen zeigen:
- Figur 1: eine Seitenansicht eines auf dem Grubenboden verfahrbaren Grubenhebers mit einer Bedienungsvorrichtung, die jeweils die gleichen Betätigungselemente an zwei sich gegenüberliegenden Bedienseiten aufweist.
- Figur 1a: eine Perspektivansicht desselben Grubenhebers wie in Figur 1 dargestellt.
- Figur 2: eine Perspektivansicht eines hängenden Grubenhebers, bei dem die Bedienungsvorrichtung nur eines der Betätigungselemente beidseitig aufweist.

Figur 1 zeigt einen auf dem Grubenboden oder auf dem Werkstattboden verfahrbaren Grubenheber 2a. Der Grubenheber 2a weist ein Fahrgestell 4a auf, das mittels Rädern auf dem Grubenboden verfahrbar ist. Mittig auf dem Fahrgestell 4a ist ein Hubzylinder 3 angeordnet. An diesem Hubzylinder 3 sind zwei Bedienungsvorrichtungen 1, 1' angeordnet. Eine Bedienseite 1a der ersten Bedienungsvorrichtung 1 liegt gegenüber einer zweiten Bedienseite 1b der zweiten Bedienungsvorrichtung 1'. Mehrere Betätigungselemente 5 der ersten Bedienseite 1a sind spiegelbildlich als Betätigungselemente 5' auf der zweiten Bedienseite 1b angeordnet.

Figur 1a zeigt den Grubenheber 2a aus Figur 1 in der Perspektivansicht. Diese Ansicht zeigt deutlich den Handgriff, der beidseitig am oberen Ende des Hubzylinders 3 angeordnet ist. Weitere Bedienelemente 5, 5', insbesondere die der ersten Bedienseite 1a, sind hier zu erkennen. So sind am unteren Ende des Hubzylinders 3 mehrere Fußhebel angeordnet sowie eine Bedienfläche für Elektroschalter.

Figur 2 zeigt einen hängenden Grubenheber 2b, der keine Ausführungsform der Erfindung ist, der ein Fahrgestell 4b aufweist, das fahrbar an Grubenprofilen (hier nicht dargestellt) hängt. Ein Hubzylinder 3 hängt mittig an dem Fahrgestell 4b. Bei dem hängenden Grubenheber 2b weist die erste Bedienseite 1a der Bedienungsvorrichtung 1 mehrere Bedienungselemente 5 auf, die einseitig an dem Hubzylinder 3 angeordnet sind. Nur der Handgriff 5, 5' ist beidseitig am oberen Ende des Hubzylinders 3 angeordnet.

### Bezugszeichenliste

Bedienungsvorrichtung (1, 1')
erste Bedienseite (1a)
zweite Bedienseite (1b)
Grubenheber (2)
Grubenheber, bodenfahrbar (2a)
Grubenheber, hängend (2b)
Hubzylinder (3)
Fahrgestell (4)
Fahrgestell, bodenfahrbar (4a)
Fahrgestell, hängend (4b)
Betätigungselemente (5, 5')

## Patentansprüche

1. Grubenheber (2), aufweisend eine erste Bedienseite (1a) mit einer ersten Bedienungsvorrichtung (1), wobei die erste Bedienseite (1a) an einem Hubzylinder (3) und/oder an einem Fahrgestell (4) angeordnet ist und die erste Bedienungsvorrichtung (1) mehrere Betätigungselemente (5) aufweist, **dadurch gekennzeichnet, dass**
an dem Grubenheber (2) eine zweite Bedienseite (1b) mit einer zweiten Bedienungsvorrichtung (1') angeordnet ist, wobei die zweite Bedienungsvorrichtung (1') mindestens ein Betätigungselement (5') aufweist, wobei
die zweite Bedienseite (1b) der ersten Bedienseite (1a) gegenüberliegt und die Bedienungsvorrichtung (1, 1') gleiche Betätigungselemente (5, 5') auf beiden Bedienseiten (1a, 1b) aufweist, wobei die Betätigungselemente (5, 5') Tasten zum Heben und Senken und/oder Ablassventile und/oder Handpumpen und/oder Elektroschalter sind.

2. Grubenheber (2) nach Anspruch 1,
**dadurch gekennzeichnet, dass** die Bedienungsvorrichtung (1, 1') zumindest auf einer der zwei Bedienseiten (1a, 1b) mindestens einen Handgriff zum Verfahren des Grubenhebers (2) aufweist.

3. Grubenheber (2) nach Anspruch 1 oder 2,
**dadurch gekennzeichnet, dass** als Betätigungselement (5, 5') mindestens ein Handhebel und/oder Fußhebel vorgesehen ist.

4. Grubenheber (2) nach einem der Ansprüche 1 bis 3,
**dadurch gekennzeichnet, dass** mindestens ein Betätigungselement (5, 5') als ein umlaufender Griff ausgebildet ist.

5. Grubenheber (2) nach einem der Ansprüche 1 bis 4,
**dadurch gekennzeichnet, dass** die Bedienungsvorrichtung (1, 1') an einem Grubenheber (2a) angeordnet ist, der mittels eines Fahrgestells (4a) fahrbar auf einem Grubenboden steht.

6. Grubenheber (2) nach einem der Ansprüche 1 bis 5,
**dadurch gekennzeichnet, dass** die Bedienungsvorrichtung (1, 1') an einem Grubenheber (2b) angeordnet ist, der mittels eines Fahrgestells (4b) fahrbar an Grubenprofilen hängt.

## Claims

1. Pit jack (2), having a first operating side (1a) with a first operating device (1), wherein the first operating side (1a) is arranged on a lifting cylinder (3) and/or on a rolling chassis (4) and the first operating device (1) has a plurality of actuating elements (5), **characterized in that** a second operating side (1b) having a second operating device (1') is arranged on the pit jack (2), wherein the second operating device (1') has at least one actuating element (5'), wherein the second operating side (1b) is located opposite the first operating side (1a) and the operating device (1, 1') has identical actuating elements (5, 5') on both operating sides (1a, 1b), wherein the actuating elements (5, 5') are push-buttons for lifting and lowering and/or outlet valves and/or hand pumps and/or electric switches.

2. Pit jack (2) according to claim 1, **characterized in that** the operating device (1, 1') at least on one of the two operating sides (1a, 1b) has at least one handle for moving the pit jack (2).

3. Pit jack (2) according to claim 1 or 2, **characterized in that** at least one hand lever and/or foot lever is provided as actuating element (5, 5').

4. Pit jack (2) according to any of claims 1 to 3, **characterized in that** at least one actuating element (5, 5') is configured as a revolving handle.

5. Pit jack (2) according to any of claims 1 to 4, **characterized in that** the operating device (1, 1') is arranged on a pit jack (2a) which rests movably on a pit bottom by means of a rolling chassis (4a).

6. Pit jack (2) according to any of claims 1 to 5, **characterized in that** the operating device (1, 1') is arranged on a pit jack (2b) which hangs movably on pit profiles by means of a rolling chassis (4b).

## Revendications

1. Vérin de fosse (2) comportant un premier côté de manoeuvre (1a) ayant un premier dispositif de manoeuvre (1), ce premier côté de manoeuvre (1a) étant monté sur un cylindre de levage (3) et/ou sur un chariot (4) et le premier dispositif de manoeuvre (1) comportant plusieurs éléments d'actionnement (5),
**caractérisé en ce que**
sur le vérin de fosse (2) est monté un second côté de manoeuvre (1b) ayant un second dispositif de manoeuvre (1'), ce second dispositif de manoeuvre (1') comprenant au moins un élément d'actionnement (5'), le second côté de manoeuvre (1b) étant situé à l'opposé du premier côté de manoeuvre (1a) et les dispositifs de manoeuvre (1, 1') comportant les mêmes éléments d'actionnement (5, 5') sur les deux côtés de manoeuvre (la, 1b), les éléments d'actionnement (5, 5') étant constitués par des touches pour permettre le levage et l'abaissement, et/ou des soupapes de vidange et/ou des pompes à main et/ou des commutateurs électriques.

2. Vérin de fosse (2) conforme à la revendication 1,
**caractérisé en ce que**
le dispositif de manoeuvre (1, 1') comporte sur au moins l'un des deux côté de manoeuvre (1a, 1b) au moins une poignée de commande du vérin de fosse (2).

3. Vérin de fosse (2) conforme à la revendication 1 ou 2,
**caractérisé en ce que**
en tant qu'élément d'actionnement (5, 5') il est prévu au moins un levier manuel et/ou une pédale.

4. Vérin de fosse (2) conforme à l'une des revendications 1 à 3,
**caractérisé en ce qu'**
au moins un élément d'actionnement (5, 5') est réalisé sous la forme d'une poignée rotative.

5. Vérin de fosse (2) conforme à l'une des revendications 1 à 4,
**caractérisé en ce que**
le dispositif de manoeuvre (1, 1') est monté sur un vérin de fosse (2a) pouvant être déplacé sur un fond de fosse au moyen d'un chariot (4a).

6. Vérin de fosse (2) conforme à l'une des revendications 1 à 5,
**caractérisé en ce que**
le dispositif de manoeuvre (1, 1') est monté sur un vérin de fosse (2b) qui est accroché de façon à pouvoir se déplacer sur des profils de fosse au moyen de chariots (4b).
